# EUROPÄISCHE PATENTSCHRIFT

(11) **EP 1 181 400 B1**
(45) Veröffentlichungstag und Bekanntmachung des Hinweises auf die Patenterteilung: **28.02.2007**
(21) Anmeldenummer: 00922440.3
(22) Anmeldetag: 17.03.2000
(51) Int. Cl.: C25F 7/00, C25F 3/12, C25D 11/32

(54) **ELEKTROCHEMISCHE ÄTZANLAGE UND VERFAHREN ZUR ÄTZUNG EINES ÄTZKÖRPERS**
ELECTROCHEMICAL ETCHING INSTALLATION AND METHOD FOR ETCHING A BODY TO BE ETCHED
INSTALLATION DE GRAVURE ELECTROCHIMIQUE ET PROCEDE DE GRAVURE D'UN CORPS A GRAVER

(30) Priorität: 01.04.1999 DE 19914905
(43) Veröffentlichungstag der Anmeldung: 27.02.2002
(73) Patentinhaber: ROBERT BOSCH GMBH, 70442 Stuttgart (DE)
(72) Erfinder: ARTMAN, Hans, D-71106 Magstadt (DE); FREY, Wilhelm, Palo Alto, CA 94304 (US); LAERMER, Franz, D-70437 Stuttgart (DE)
(86) Internationale Anmeldenummer: PCT/DE2000/000857
(87) Internationale Veröffentlichungsnummer: WO 2000/060143

(56) Entgegenhaltungen:
- EP-A- 0 940 483
- WO-A-94/21845
- US-A- 4 220 508
- PATENT ABSTRACTS OF JAPAN vol. 018, no. 684 (E-1650), 22. Dezember 1994 (1994-12-22) & JP 06 275598 A (CANON INC), 30. September 1994 (1994-09-30)

## Beschreibung

Die Erfindung betrifft eine elektrochemische Ätzanlage, insbesondere eine CMOS-kompatible Ätzanlage zur Ätzung von Siliziumwafern, sowie ihre Verwendung nach der Gattung der unabhängigen Ansprüche.

### Stand der Technik

Eine elektrochemische Ätzanlage zur Ätzung eines Ätzkörpers ist einem Fachmann grundsätzlich bekannt. So wird in der US-4,220,508 ist eine elektrochemische Ätzzelle zur Ätzung von Aluminium oder Aluminiumlegierungen beschrieben, wobei eine Platte aus diesem Material in ein Elektrobad eingetaucht wird. In diesem Elektrobad sind weiter eine Kathode und eine Anode vorgesehen, die aus Aluminium, Edelstrahl oder einem anderen Metall bestehen. Jedoch wird eine Ätzung eines Ätzkörpers, der zumindest oberflächlich aus Silizium besteht, in dieser Schrift nicht diskutiert.

Hingegen wird in WO 94/21845 eine elektrochemische Ätzzelle zur Ätzung eines Siliziumwafers vorgestellt. Dabei bestehen die Anode und die Kathode aus Graphitplatten. In der Schrift wird das mögliche Problem einer durch die Elektroden in den geätzten Siliziumwafer eingetragenen Kontamination weder erwähnt noch darauf eingegangen.

Elektrochemische Ätzanlagen, beispielsweise zur Herstellung von porösem Silizium oder zur oberflächlichen Porösifizierung von Silizium, bestehen üblicherweise aus einem 2-Kammersystem, zwischen denen ein zu ätzender Siliziumwafer als Trennwand eingespannt wird und wobei die beiden Kammern elektrisch nur durch den Wafer miteinander gekoppelt bzw. verbunden sind. Weiterhin sind in beiden Kammern üblicherweise Elektroden zur Stromzuführung angebracht, die in der Regel aus Platin bestehen. Eine derartige Ätzanlage ist beispielsweise ausführlich und in ihren wesentlichen Details bereits von Fujiyama et al. in US 5,458,755 beschrieben.

Bei bekannten Ätzanlagen tritt jedoch stets das Problem auf, daß zumindest die anodisch geschaltete Elektrode beim Betrieb zumindest geringfügig angegriffen und aufgelöst wird, so daß durch das aufgelöste Elektrodenmaterial zunächst der Elektrolyt und darüber der zu ätzende Wafer im Laufe des Ätzverfahrens kontaminiert wird. Eine derartige Kontamination, beispielsweise von Platin in einer Siliziumfertigung, ist vielfach jedoch nicht akzeptabel und beeinträchtigt den geätzten Wafer oder den Ätzkörper in seinen elektrischen oder katalytischen Eigenschaften erheblich.

So ist insbesondere ein Siliziumwafer, auf bzw. in dem über ein elektrochemisches Ätzverfahren eine Schicht aus porösem Silizium erzeugt wurde und der dabei mit Platin kontaminiert wurde, für eine Verwendung in einer CMOS-Fertigung (CMOS = Complementary- Metal-Oxide-Semiconductor) ungeeignet.

Lösungsvorschläge für dieses Problem, die auf einer einseitigen Metallisierung der Waferrückseite und der Verwendung einer lediglich einseitigen Ätzvorrichtung beruhen, wobei die Rückseite des zu ätzenden Wafers den Metallkontakt bildet und lediglich die Vorderseite mit dem Ätzmedium bzw. dem Elektrolyten und darüber mit einer Platinelektrode in Verbindung steht, sind infolge der dabei aufzubringenden und erforderlichen Rückseitenmetallisierung und der notwendigen Folgeschritte bei der Bearbeitung des Wafers (Oxidation, Schichtabscheidungen usw.), denen diese Metallisierung dann im Wege steht, ungeeignet.

Auch in JP-06275598 A wird die Problematik der Kontamination des Elektrolyten und damit des zu ätzenden Wafermaterials durch das Material der sich auflösenden Elektroden behandelt. Es wird vorgeschlagen, eine Barierre aus einem Siliziumwafer direkt vor der sich auflösenden Elektrode zu befestigen. Da diese Barriere leitfähig ist und die Elektrode direkt kontaktiert, wirkt sie selbst als eine Elektrode. In dieser Schrift wird diese Maßnahme nicht für beide Elektroden vorgeschlagen.

### Vorteile der Erfindung

Die erfindungsgemäße elektrochemische Ätzanlage zur Ätzung eines Ätzkörpers und ihre Verwendung mit den kennzeichnenden Merkmalen der unabhängigen Ansprüche hat gegenüber dem Stand der Technik den Vorteil, daß damit eine Kontamination des Ätzkörpers vollständig vermieden wird, wobei dieser zumindest oberflächlich aus Silizium besteht. Dies gilt insbesondere bei der Herstellung von porösem Silizium aus einem Siliziumwafer. Damit wird durch diese Ätzung der Ätzkörper insbesondere in seinen elektrischen bzw. elektronischen oder katalytischen Eigenschaften nicht beeinträchtigt.

Der Vorteil wird dadurch erzielt, daß nicht nur die mit dem Elektrolyten in Kontakt stehende Oberfläche der positiven Metallelektrode, sondern auch die mit dem Elektrolyten in Kontakt stehende negative Elektrode aus einem CMOS-kompatiblen Material ausgeführt wird, d. h. das erste Elektrodenmaterial und das zweite Elektrodenmaterial der ersten bzw. zweiten Elektrode ist ein CMOS-kompatibles Material und insbesondere kein Element, ausgewählt aus der Gruppe Platin, Gold, Iridium, Rhodium, Palladium, Silber oder Kupfer. Damit ist die erfindungsgemäße Ätzanlage besonders zur Herstellung von porösem Silizium auf einem Siliziumwafer geeignet, wobei beispielsweise durch die Verwendung von Siliziumelektroden eine Kontamination des Wafers mit siliziumfremden Substanzen wie beispielsweise Platin oder Palladium verhindert wird.

Unter einem CMOS-kompatiblen Material wird dabei entsprechend dem allgemeinen Sprachgebrauch in der Halbleitertechnik ein Material verstanden, das die elektrischen Eigenschaften einer damit erzeugten Schaltung nicht negativ beeinträchtigt.

Entsprechend ist unter einem den Ätzkörper kontaminierenden Material insbesondere ein CMOS-Gift zu verstehen oder ein Material, das bei seiner Einlagerung tiefe Störstellen in dem Ätzkörper bildet d.h. Störstellen, deren Energieniveaus die in der Mitte des Gaps zwischen Leitungsband und Valenzband des zu ätzenden Materials liegen und die damit ein hohes Übergangsmatrixelement für die Rekombination von Elektronen und Löchern in dem Ätzkörper hervorrufen ("Rekombinationskeim").

Als Elektrodenmaterialien für die erste bzw. zweite Elektrode kommen Verbindungen aus der Gruppe der zumindest schwach leitfähigen Verbindungen der Elemente Silizium, Kohlenstoff, Stickstoff, Sauerstoff, Titan, Aluminium, Bor, Antimon, Wolfram, Cobalt, Tellur, Germanium, Molybdän, Gallium, Arsen und Selen, insbesondere SiC, SiN, TiN, TiC, MoSi₂ oder GaAs, in Frage, sowie reine Elektrodenmaterialien aus den Elementen Silizium, Titan, Wolfram und Molybdän.

Die konkrete Auswahl des jeweiligen Elektrodenmaterials erfolgt vorteilhaft jeweils unter Berücksichtigung des Materials des Ätzkörpers und der verwendeten Elektrolyten.

Weitere vorteilhafte Weiterbildungen der Erfindung ergeben sich aus den in den Unteransprüchen genannten Maßnahmen.

Die erste Elektrode und/oder die zweite Elektrode und/oder der Ätzkörper sind daneben vorteilhaft flächig, insbesondere in Form von Wafern, ausgebildet, wobei die Elektroden zur Verwendung als Opferelektroden sehr vorteilhaft überdies wesentlich dicker als der eigentliche Ätzkörper sind, so daß sie gegebenenfalls aufbereitet, von Kontaminationen befreit und wiederverwendet werden können. Damit wird vorteilhaft eine Verlängerung der Austauschzyklen der Elektroden erreicht.

Die elektrochemische Ätzzelle ist vorteilhaft derart aufgebaut, daß eine erste Kammer und eine zweite Kammer vorgesehen sind, die jeweils zumindest teilweise mit einem Elektrolyten befüllt und die über eine Trennvorrichtung räumlich voneinander getrennt sind. Dabei steht jede der beiden Kammern mit jeweils einer Elektrode elektrisch leitend über einen Elektrolyten in Verbindung, wobei der Ätzkörper zumindest bereichsweise die Trennvorrichtung und sehr vorteilhaft gleichzeitig auch die einzige, zumindest schwach leitende elektrische Verbindung zwischen den beiden Kammern und den als Kathode bzw. Anode geschalteten Elektroden ist.

Eine weitere sehr vorteilhafte Ausgestaltung der Erfindung sieht vor, daß die elektrochemische Ätzzelle neben den bereits erwähnten beiden Kammern über eine weitere dritte Kammer oder eine weitere dritte Kammer und eine weitere vierte Kammer verfügt, die jeweils zumindest teilweise mit einem Elektrolyten befüllt und jeweils über eine weitere Trennvorrichtung von der ersten Kammer bzw. zweiten Kammer räumlich getrennt sind. Dabei steht der Elektrolyt in der dritten bzw. vierten Kammer sehr vorteilhaft lediglich mit der zweiten bzw. ersten Elektrode elektrisch leitend in Verbindung, die wiederum gleichzeitig zumindest bereichsweise als Trennvorrichtung zwischen der dritten bzw. vierten Kammer und jeweils der ersten bzw. zweiten Kammer dient.

In diesem Zusammenhang ist es besonders vorteilhaft, wenn die insbesondere flächig ausgebildete erste und/oder die zweite Elektrode jeweils nur mit ihrer dem Ätzkörper zugewandten Oberfläche mit dem mit dem Ätzkörper in Kontakt stehenden Elektrolyten in Kontakt sind, so daß eine Vermischung des Elektrolyten in der dritten bzw. vierten Kammer mit dem Elektrolyten in der ersten bzw. zweiten Kammer vermieden wird. Somit kann die dem Elektrolyten der ersten oder zweiten Kammer abgewandte Seite der ersten und/oder zweiten Elektrode zur einfacheren elektrischen Kontaktierung der Elektroden zumindest bereichsweise oberflächlich mit einer Metallisierung oder einer Dotierung versehen sein oder, beispielsweise im Fall des Aufbaus der Elektrode aus mehreren Schichten, aus einem Metall bestehen.

Weiterhin kann in der dritten bzw. vierten Kammer jeweils eine zusätzliche, in einen dort befindlichen Elektrolyten eintauchende Badelektrode, insbesondere eine Platin- oder Palladiumelektrode, zur einfachen elektrischen Kontaktierung der ersten bzw. zweiten Elektrode über den jeweiligen Elektrolyten vorgesehen sein.

Im übrigen können die Elektrolyte in den einzelnen Kammern der erfindungsgemäßen Ätzanlage vorteilhaft auch voneinander verschieden sein, wobei die erste und zweite Kammer, in denen die eigentlich Ätzung des Ätzkörpers stattfindet, vorteilhaft mit Flußsäure oder einem Gemisch aus Flußsäure und Ethanol, und die dritte und vierte Kammer beispielsweise mit verdünnter Schwefelsäure als Kontaktelektrolyt befüllt sind.

Die einzelnen Kammern sind weiterhin sehr vorteilhaft separat mit Elektrolyt befüllbar und separat entleerbar, so daß jederzeit ein problemloser Austausch beispielsweise eines kontaminierten Elektrolyten in jeder Kammer möglich ist. Damit wird zudem jederzeit ein einfacher Austausch einer als Opferelektrode dienenden verbrauchten oder kontaminierten ersten bzw. zweiten Elektrode problemlos und schnell ermöglicht.

Die erste und/oder zweite Elektrode wird im übrigen vorteilhaft elektrisch über den in der dritten bzw. vierten Kammer eingefüllten Elektrolyten mit einer dort befindlichen Badelektrode kontaktiert und somit mit einer externen Spannungsversorgung verbunden, die der Ätzanlage bei Betrieb einen Strom einprägt.

Die problemlose Austauschbarkeit der Opferelektroden d.h. der ersten und/oder der zweiten Elektrode erlaubt es daneben sehr vorteilhaft, in einfacher Weise die Eignung unterschiedlicher Elektrodenmaterialien, wie beispielsweise Graphit, bei der Ätzung eines Ätzkörpers zu untersuchen und die Elektrodenmaterialien dabei auf das jeweilige Material des Ätzkörpers hin zu optimieren.

Zur Homogenisierung der Ätzung des Ätzkörpers in der erfindungsgemäßen Ätzanlage kann weiter vorteilhaft in an sich bekannter Weise ein Tunnel aus nichtleitendem Material, insbesondere Polypropylen, vorgesehen sein.

### Zeichnungen

Die Erfindung wird anhand der Zeichnungen und in der nachfolgenden Beschreibung näher erläutert. Figur 1 zeigt eine erste elektrochemische Ätzanlage, Figur 2 eine alternative Ausführungsform der Ätzanlage und Figur 3 eine dritte Ausführungsform der Ätzanlage.

### Ausführungsbeispiele

Die Figur 1 zeigt als erstes Ausführungsbeispiel eine erfindungsgemäße elektrochemische Ätzzelle 1 mit vier Kammern, einer ersten Kammer 19, einer zweiten Kammer 19', einer dritten Kammer 17 und einer vierten Kammer 18, die jeweils zumindest teilweise mit einem Elektrolyten befüllt sind. Die erste und zweite Kammer 19, 19' ist dabei für die eigentliche Ätzung eines Ätzkörpers 15 beispielsweise mit einem Gemisch aus Flußsäure und Ethanol befüllt, während die dritte und vierte Kammer 17, 18 beispielsweise mit verdünnter Schwefelsäure als Kontaktelektrolyt befüllt sind. Die vier Kammern 17, 18, 19, 19' definieren somit vier den Kammern 17, 18, 19, 19' zugeordnete Elektrolytbereiche, eine ersten Elektrolytbereich 29, einen zweiten Elektroyltbereich 29', einen dritten Elektrolytbereich 27 und einen vierten Elektrolytbereich 28, die voneinander räumlich über Trennvorrichtungen getrennt sind, die jedoch gleichzeitig eine elektrische Verbindung der Kammern 17, 18, 19, 19' ermöglichen.

Im einzelnen wird die erste Kammer 19 von der zweiten Kammer 19' über eine erste Trennvorrichtung 31 räumlich getrennt, die erste Kammer 19 von der dritten Kammer 17 über eine zweite Trennvorrichtung 32 und die zweite Kammer 19' von der vierten Kammer 18 über eine dritte Trennvorrichtung 33 räumlich getrennt, so daß kein Austausch von Elektrolyt zwischen den Kammern 17, 18, 19, 19' auftritt.

Die erste Trennvorrichtung 31 wird dabei in an sich bekannter Weise durch eine Ätzkörperhalterung 11 aus Teflon oder Polypropylen gebildet, in der bereichsweise der Ätzkörper 15 eingepaßt oder eingesetzt ist, so daß dieser oberflächlich einerseits mit dem Elektrolyten in der ersten Kammer 19 und andererseits mit dem Elektrolyten in der zweiten Kammer 19' in Kontakt ist. Der Ätzkörper 15 ist im erläuterten Beispiel ein an sich bekannter, flächiger Siliziumwafer. Die zweite Trennvorrichtung 32 und die dritte Trennvorrichtung 33 wird jeweils von einer Elektrodenhalterung 10 aus Teflon gebildet, in die bereichsweise jeweils eine zweite Elektrode 13' bzw. eine erste Elektrode 13 eingesetzt ist, so daß diese oberflächlich zumindest bereichsweise einerseits mit dem Elektrolyten der dritten bzw. ersten Kammer 17, 19' und andererseits mit dem Elektrolyten der zweiten bzw. vierten Kammer 19', 18 in Kontakt sind.

Als metallische Kontaktelektrode zur Kontaktierung der ersten bzw. zweiten Elektrode 13, 13' ist in der dritten bzw. vierten Kammer 17, 18 jeweils eine Platinelektrode oder eine Palladiumelektrode als Badelektrode 34, 34' vorgesehen, die jeweils in den dort befindlichen Elektrolyten eintaucht. Die Badelektroden 34, 34' sind weiter mit einer nicht dargestellten Spannungsquelle verbunden, die in an sich bekannter Weise der Ätzzelle 1 einen elektrischen Strom einprägt. Dabei ist im erläuterten Beispiel bezüglich des Ätzkörpers 15 die erste Elektrode 13 bzw. deren dem Ätzkörper 15 zugewandte Seite als Anode und die zweite Elektrode 13' bzw. deren dem Ätzkörper 15 zugewandte Seite als Kathode geschaltet.

Die erste Elektrode 13 und die zweite Elektrode 13' bestehen im erläuterten Beispiel aus einem flächigen Siliziumwafer oder einer Siliziumscheibe, der bevorzugt wesentlich dicker als der als Ätzkörper 15 eingesetzt Siliziumwafer ist. Allgemein werden die Elektroden 13, 13' hinsichtlich des jeweils verwendeten Elektrodenmaterials bevorzugt derart ausgewählt, daß sie zumindest oberflächlich wie die Oberflächen des Ätzkörpers 15 aus Silizium bestehen. Damit wird gewährleistet, daß das Material der ersten Elektrode 13 und das Material der zweiten Elektrode 13' den Ätzkörper 15 beim Betrieb der Ätzzelle 1 nicht kontaminiert und damit diesen nach der Ätzung in seinen elektrischen oder katalytischen Eigenschaften beeinträchtigt.

Bei Betrieb der Ätzzelle 1 fließt nun ein äußerer eingepägter Strom über die Badelektroden 34, 34', die Elektrolyten, die erste und zweite Elektrode 13, 13' und den Ätzkörper 15, wobei dieser zumindest oberflächlich in einem Körperätzbereich 14' geätzt wird. Gleichzeitig werden jedoch, je nach Wahl des Elektrodenmaterials der Elektroden 13, 13', auch die erste und zweite Elektrode 13, 13' zumindest oberflächlich in einem Ätzbereich 14 geätzt d.h. sie dienen als Opferelektroden beim Ätzprozeß des Ätzkörpers 15. Aufgrund ihrer deutlich größeren Dicke gegenüber dem Ätzkörper 15 werden sie dabei jedoch nicht durchgeätzt, sondern lediglich oberflächlich angegriffen, abgeätzt bzw. abgetragen oder beispielsweise porösifiziert. Im Falle einer Abnutzung, beispielsweise nach der Ätzung mehrerer Ätzkörper 15, können sie daher ausgetauscht, wieder aufbereitet oder bei Bedarf regelmäßig von anhaftenden Kontaminationen gereinigt werden.

Im Detail entsteht im erläuterten Beispiel bei der Ätzung eines Siliziumwafers an dessen anodischer Seite, d.h. im Fall der angegebenen Polung im Körperätzbereich 14', poröses Silizium, während gleichzeitig auf der anodischen, dem Ätzkörper zugewandten Seite der ersten Elektrode 13 ebenfalls eine zumindest geringfügige Ätzung in einem entsprechenden Elektrodenätzbereich 14 auftritt, d.h. im konkreten Beispiel eine oberflächliche Ausbildung von porösem Silizium. Dies gilt im übrigen auch für die dem Ätzkörper 15 abgewandte Seite der zweiten Elektrode 13', die in der dritten Kammer 17 die Rolle der Anode übernimmt. Gleichzeitig löst sich beim Betrieb der Ätzzelle 1 auch die in der vierten Kammer 18 anodisch geschaltete metallische Badelektrode 34 geringfügig auf, wobei jedoch lediglich die dem Ätzkörper 15 abgewandte Seite der ersten Elektrode 13 beispielsweise mit Platin kontaminiert wird. Aufgrund der räumlichen Trennung der einzelnen Kammern 17, 18, 19, 19' zwischen denen lediglich eine elektrische Verbindung über die Elektroden 13, 13' und den Ätzkörper 15 besteht, zwischen denen aber kein Elektrolytaustauch möglich ist, bleibt diese Kontamination jedoch von dem Ätzkörper 15 fern. Sie kann damit bei einer Aufbereitung der Elektroden 13, 13' von der entsprechenden Seite wieder entfernt werden.

Ein beispielsweise während der Ätzung auftretendes Lösen von Silizium von einer der Elektroden 13, 13' in dem Elektrolyten in der ersten oder zweiten Kammer 19, 19' ist für den Ätzkörper 15 unkritisch, da dieser aus dem gleichen Material besteht und somit nicht kontaminiert wird.

Zum leichten Austausch der Elektroden 13, 13' werden diese im übrigen bevorzugt über Dichtungen mit den Elektrodenhalterungen 10 verbunden und über verschließbare Fenster 16 in Seitenwänden der Ätzanlage 1 mit dieser verschraubt. Für einen einfachen Austausch des Ätzkörpers 15 ist weiter ein an sich bekannter Schnellverschluß vorgesehen.

Zum leichten Austausch der verwendeten Elektrolyte und der Elektroden 13, 13'sind zudem die Kammern 17, 18, 19, 19' bzw. die zugehörigen Elektrolytbereiche 27, 28, 29, 29' über entsprechende, an sich bekannte Vorrichtungen jeweils separat befüllbar und entleerbar.

Die Figur 2 erläutert ein zweites Ausführungsbeispiel einer erfindungsgemäßen Ätzzelle. Diese Ätzzelle ist in wesentlichen Punkten völlig analog zu der Ätzzelle 1 gemäß Figur 1, weist jedoch eine andere Ausführungsform der Kontaktierung der Elektroden 13, 13' auf. In diesem Beispiel kann auf die dritte Kammer 17 und die vierte Kammer 18, die Badelektroden 34, 34' und die in diesen Kammern 17, 18 befindlichen Elektrolyten verzichtet werden. Stattdessen werden die erste Elektrode 13 und die zweite Elektrode 13' jeweils auf der dem Ätzkörper 15 abgewandten Seite mit einer an sich bekannten Metallisierung 20 versehen.

Alternativ können die Elektroden 13, 13' jedoch auch auf dieser Seite mit einer sehr hohen Dotierung versehen sein, so daß eine gute elektrische Leitfähigkeit gewährleistet ist. Schließlich können die Elektroden 13, 13' auch aus einem Schichtkörper bestehen, der auf seiner dem Ätzkörper 15 abgewandten Seite eine Metallschicht aufweist oder aus einem Metall besteht. Weitere Ausführungsformen der elektrischen Kontaktierung der Elektroden 13, 13' sehen vor, daß diese in an sich bekannter Weise auf der dem Ätzkörper 15 abgewandten Seite mit Stift-, Netz- oder Flächenkontakten versehen sind oder, je nach Elektrodenmaterial, besonders einfach, daß die Elektroden 13, 13' in der ersten bzw. zweiten Kammer 19, 19' teilweise direkt in den Elektrolyten eingetaucht und an einer nicht eingetauchten Stelle elektrisch direkt kontaktiert werden. Sie dienen damit als Opferelektroden anstelle der aus dem Stand der Technik bekannten Platinelektroden.

Abschließend sei noch auf ein mit Hilfe der Figur 3 erläutertes drittes Ausführungsbeispiel der erfindungsgemäßen Ätzanlage verwiesen, bei der im Unterschied zu Figur 1 zusätzlich lediglich ein an sich bekannter Tunnel 30 aus nichtleitendem Material, wie Polypropylen, vorgesehen ist. Dieser Tunnel 30 ist beidseitig mit der Ätzkörperhalterung 11 verbunden und umgibt einen beispielsweise kreisförmigen Wafer als Ätzkörper 15 konzentrisch. Der Tunnel 30 bewirkt eine Homogenisierung der Stromlinien in der Ätzanlage 1 und damit eine ausgezeichnete Dickenhomogenität der Ätzung des Ätzkörpers 15, insbesondere bei der Ätzung von Silizium zu porösem Silizium.

Auf weitere, an sich dem Fachmann bekannte Details der vorstehenden Ausführungsbeispiele, die ausführlich beispielsweise bereits in US 5,458,755 beschreiben sind, wird verzichtet.

### Bezugszeichenliste

- 1: Ätzzelle

- 10: Elektrodenhalterung
- 11: Ätzkörperhalterung
- 12: Metallelektrode
- 13: erste Elektrode
- 13': zweite Elektrode
- 14: Elektrodenätzbereich
- 14': Körperätzbereich
- 15: Ätzkörper
- 16: Fenster
- 17: dritte Kammer
- 18: vierte Kammer
- 19: erste Kammer
- 19': zweite Kammer

- 20: Metallisierung
- 27: dritter Elektrolytbereich
- 28: vierter Elektrolytbereich
- 29: erster Elektrolytbereich
- 29': zweiter Elektrolytbereich

- 30: Tunnel
- 31: erste Trennvorrichtung
- 32: zweite Trennvorrichtung
- 33: dritte Trennvorrichtung
- 34: Badelektrode
- 34': Badelektrode

## Patentansprüche

1. Elektrochemische Ätzzelle zur Ätzung eines Ätzkörpers (15), der zumindest oberflächlich aus Silizium besteht, mit mindestens einer Kammer, die zumindest teilweise mit einem Elektrolyten befüllt ist, und die mit einer ersten Elektrode (13), die zumindest oberflächlich ein erstes Elektrodenmaterial aufweist, und mit einer zweiten Elektrode (13'), die zumindest oberflächlich ein zweites Elektrodenmaterial aufweist, versehen ist, wobei eine der Elektroden (13, 13') als Kathode und eine der Elektroden (13, 13') als Anode geschaltet ist, und wobei der Ätzkörper (15) zumindest bereichsweise mit dem Elektrolyten in Kontakt ist, **dadurch gekennzeichnet, dass** das erste Elektrodenmaterial und das zweite Elektrodenmaterial ein Material ausgewählt aus der Gruppe der zumindest schwach leitfähigen Verbindungen der Elemente Silizium, Kohlenstoff, Stickstoff, Sauerstoff, Titan, Aluminium, Bor, Antimon, Wolfram, Cobalt, Tellur, Germanium, Molybdän, Gallium, Arsen und Selen, insbesondere SiC, SiN, TiN, TiC, MoSi2 oder GaAs, oder der Elemente Silizium, Titan, Wolfram oder Molybdän ist.

2. Elektrochemische Ätzzelle nach Anspruch 1, **dadurch gekennzeichnet, daß** der Ätzkörper (15) ein Siliziumwafer ist.

3. Elektrochemische Ätzzelle nach Anspruch 1 oder 2, **dadurch gekennzeichnet, daß** die erste Elektrode (13) und/oder die zweite Elektrode (13') und/oder der Ätzkörper (15) flächig ausgebildet ist.

4. Elektrochemische Ätzzelle nach Anspruch 1 oder 3, **dadurch gekennzeichnet, daß** die erste Elektrode (13) und/oder die zweite Elektrode (13') jeweils lediglich mit ihrer dem Ätzkörper (15) zugewandten Oberfläche zumindest bereichsweise mit dem mit dem Ätzkörper in Kontakt stehenden Elektrolyten in Kontakt sind.

5. Elektrochemische Ätzzelle nach mindestens einem der vorangehenden Ansprüche, **dadurch gekennzeichnet, daß** eine erste Kammer (19) und eine zweite Kammer (19') vorgesehen ist, die jeweils zumindest teilweise mit einem Elektrolyten befüllt und die über eine erste Trennvorrichtung (31) räumlich voneinander getrennt sind, wobei die erste Kammer (19) mit der zweiten Elektrode (13') und die zweite Kammer (19') mit der ersten Elektrode (13) elektrisch leitend in Verbindung steht und der Ätzkörper (15) zumindest bereichsweise die erste Trennvorrichtung (31) bildet.

6. Elektrochemische Ätzzelle nach Anspruch 5, **dadurch gekennzeichnet, daß** eine dritte Kammer (17) vorgesehen ist, die zumindest teilweise mit einem Elektrolyten befüllt ist und die über eine zweite Trennvorrichtung (32) von der ersten Kammer (19) räumlich getrennt ist, wobei die dritte Kammer (17) mit der zweiten Elektrode (13') elektrisch leitend in Verbindung steht und die zweite Elektrode (13') zumindest bereichsweise die zweite Trennvorrichtung (32) bildet.

7. Elektrochemische Ätzzelle nach Anspruch 5 oder 6, **dadurch gekennzeichnet, daß** eine vierte Kammer (18) vorgesehen ist, die zumindest teilweise mit einem Elektrolyten befüllt ist und die über eine dritte Trennvorrichtung (33) von der zweiten Kammer (19') räumlich getrennt ist, wobei die vierte Kammer (18) mit der ersten Elektrode (13) elektrisch leitend in Verbindung steht und die erste Elektrode (13) zumindest bereichsweise die dritte Trennvorrichtung (33) bildet.

8. Elektrochemische Ätzzelle nach Anspruch 5, **dadurch gekennzeichnet, daß** die erste Kammer (19) und die zweite Kammer (19') lediglich über den Ätzkörper (15) elektrisch leitend miteinander verbunden sind.

9. Elektrochemische Ätzzelle nach Anspruch 6 oder 7, **dadurch gekennzeichnet, daß** die erste Kammer (19) und die dritte Kammer (17) lediglich über die zweite Elektrode (13') und/oder die zweite Kammer (19') und die vierte Kammer (18) lediglich über die erste Elektrode (13) elektrisch leitend miteinander verbunden sind.

10. Elektrochemische Ätzzelle nach Anspruch 5, **dadurch gekennzeichnet, daß** die erste Elektrode (13) flächig ausgebildet ist und lediglich einseitig mit dem Elektrolyten der zweiten Kammer (19') elektrisch leitend in Verbindung steht und/oder daß die zweite Elektrode (13') flächig ausgebildet ist und lediglich einseitig mit dem Elektrolyten der ersten Kammer (19) elektrisch leitend in Verbindung steht.

11. Elektrochemische Ätzzelle nach Anspruch 5, **dadurch gekennzeichnet, daß** die erste Elektrode (13) flächig ausgebildet ist und mit einer Seite mit dem Elektrolyten der zweiten Kammer (19') sowie mit der anderen Seite mit dem Elektrolyten der vierten Kammer (18) elektrisch leitend in Verbindung steht und/oder daß die zweite Elektrode (13') flächig ausgebildet ist und mit einer Seite mit dem Elektrolyten der ersten Kammer (19) sowie mit der anderen Seite mit dem Elektrolyten der dritten Kammer (17) elektrisch leitend in Verbindung steht.

12. Elektrochemische Ätzzelle nach Anspruch 10, **dadurch gekennzeichnet, daß** die dem Elektrolyten der ersten oder zweiten Kammer (19, 19') abgewandte Seite der ersten Elektrode (13) und/oder der zweiten Elektrode (13') zumindest bereichsweise oberflächlich mit einer Metallisierung (20) oder einer hohen Dotierung versehen ist oder aus einem Metall besteht.

13. Elektrochemische Ätzzelle nach mindestens einem der vorangehenden Ansprüche, **dadurch gekennzeichnet, daß** die erste Elektrode (13) über den Elektrolyten in der dritten Kammer (17) mit einer Badelektrode (34), insbesondere einer Platinelektrode, und/oder die zweite Elektrode (13') über den Elektrolyten in der vierten Kammer (18) mit einer Badelektrode (34'), insbesondere einer Platinelektrode, verbunden ist.

14. Elektrochemische Ätzzelle nach mindestens einem der vorangehenden Ansprüche, **dadurch gekennzeichnet, daß** die Elektroden (13, 13') erheblich dicker als der Ätzkörper (15) sind.

15. Elektrochemische Ätzzelle nach mindestens einem der vorangehenden Ansprüche, **dadurch gekennzeichnet, daß** die Kammern (17, 18, 19, 19') mit unterschiedlichen Elektrolyten befüllt sind, wobei die erste und zweite Kammer (19, 19') insbesondere mit Flußsäure oder einem Gemisch aus Flußsäure und Ethanol befüllt ist, und die dritte und vierte Kammer (17, 18) insbesondere mit verdünnter Schwefelsäure befüllt ist.

16. Elektrochemische Ätzzelle nach mindestens einem der vorangehenden Ansprüche, **dadurch gekennzeichnet, daß** zur Homogenisierung der Ätzung des Ätzkörpers (15) ein Tunnel (30) aus nichtleitendem Material, insbesondere Polypropylen, vorgesehen ist, wobei der Tunnel beidseitig mit einer Ätzkörperhalterung (11) verbunden ist und den Ätzkörper (15) konzentrisch umgibt.

17. Elektrochemische Ätzzelle nach mindestens einem der vorangehenden Ansprüche, **dadurch gekennzeichnet, daß** die Kammern (17, 18, 19, 19') separat befüllbar und entleerbar sind.

18. Verwendung der Ätzzelle nach mindestens einem der vorangehenden Ansprüche zur Ätzung von Siliziumwafern in einer CMOS-kompatiblen Fertigungslinie.

## Claims

1. Electrochemical etching cell for etching an etching body (15) at least whose surface is composed of silicon, having at least one chamber which is at least partially filled with an electrolyte, and which is provided with a first electrode (13), at least whose surface has a first electrode material, and with a second electrode (13') at least whose surface has a second electrode material, with one of the electrodes (13, 13') being connected as a cathode and one of the electrodes (13, 13') being connected as an anode, and with the etching body (15) being in contact with the electrolyte, at least in places, **characterized in that** the first electrode material and the second electrode material is a material selected from the group of the at least slightly conductive compounds of the elements silicon, carbon, nitrogen, oxygen, titanium, aluminium, boron, antimony, tungsten, cobalt, tellurian, germanium, molybdenum, gallium, arsenic and selenium, in particular SiC, SiN, TiN, TiC, MoSi2 or GaAs or the elements silicon, titanium, tungsten or molybdenum.

2. Electrochemical etching cell according to Claim 1, **characterized in that** the etching body (15) is a silicon wafer.

3. Electrochemical etching cell according to Claim 1 or 2, **characterized in that** the first electrode (13) and/or the second electrode (13') and/or the etching body (15) are/is flat.

4. Electrochemical etching cell according to Claim 1 or 3, **characterized in that** the first electrode (13) and/or the second electrode (13') are/is in each case in contact, at least in places, with the electrolyte, which is in contact with the etching body, only by their or its surface facing the etching body (15).

5. Electrochemical etching cell according to at least one of the preceding claims, **characterized in that** a first chamber (19) and a second chamber (19') are provided, which are each at least partially filled with an electrolyte and are physically separated from one another by a first separating apparatus (31), with the first chamber (19) being electrically conductively connected to the first electrode (13') and with the second chamber (19') being electrically conductively connected to the first electrode (13), and with the etching body (15) forming the first separating apparatus (31), at least in places.

6. Electrochemical etching cell according to Claim 5, **characterized in that** a third chamber (17) is provided, is at least partially filled with an electrolyte and is physically separated from the first chamber (19) via a second separating apparatus (32), with the third chamber (17) being electrically conductively connected to the second electrode (13'), and with the second electrode (13') forming the second separating apparatus (32), at least in places.

7. Electrochemical etching cell according to Claim 5 or 6, **characterized in that** a fourth chamber (18) is provided, is at least partially filled with an electrolyte and is physically separated from the second chamber (19') via a third separating apparatus (33), with the fourth chamber (18) being electrically conductively connected to the first electrode (13), and with the first electrode (13) forming the third separating apparatus (33), at least in places.

8. Electrochemical etching cell according to Claim 5, **characterized in that** the first chamber (19) and the second chamber (19') are electrically conductively connected to one another only via the etching body (15).

9. Electrochemical etching cell according to Claim 6 or 7, **characterized in that** the first chamber (19) and the third chamber (17) are electrically conductively connected to one another only via the second electrode (13'), and/or the second chamber (19') and the fourth chamber (18) are electrically conductively connected to one another only via the first electrode (13).

10. Electrochemical etching cell according to Claim 5, **characterized in that** the first electrode (13) is flat and is electrically conductively connected on only one side to the electrolyte in the second chamber (19'), and/or **in that** the second electrode (13') is flat and is electrically conductively connected on only one side to the electrolyte in the first chamber (19).

11. Electrochemical etching cell according to Claim 5, **characterized in that** the first electrode (13) is flat and is electrically conductively connected on one side to the electrolyte in the second chamber (19') and on the other side to the electrolyte in the fourth chamber (18), and/or **in that** the second electrode (13') is flat and is electrically conductively connected on one side to the electrolyte in the first chamber (19), and on the other side to the electrolyte in the third chamber (17).

12. Electrochemical etching cell according to Claim 10, **characterized in that that** side of the first electrode (13) and/or of the second electrode (13') which faces away from the electrolyte in the first or second chamber (19, 19') is provided at least in places on the surface with a metallization (20) or heavy doping, or is composed of a metal.

13. Electrochemical etching cell according to at least one of the preceding claims, **characterized in that** the first electrode (13) is connected to a bath electrode (34), in particular a platinum electrode, via the electrolyte in the third chamber (17), and/or the second electrode (13') is connected to a bath electrode (34'), in particular a platinum electrode, via the electrolyte in the fourth chamber (18).

14. Electrochemical etching cell according to at least one of the preceding claims, **characterized in that** the electrodes (13, 13') are considerably thicker than the etching body (15).

15. Electrochemical etching cell according to at least one of the preceding claims, **characterized in that** the chambers (17, 18, 19, 19') are filled with different electrolytes, with the first and the second chamber (19, 19') in particular being filled with hydrofluoric acid and/or with a mixture of hydrofluoric acid and ethanol, and with the third and the fourth chamber (17, 18) being filled in particular with dilute sulphuric acid.

16. Electrochemical etching cell according to at least one of the preceding claims, **characterized in that** a tunnel (30) composed of non-conductive material, in particular polypropylene, is provided for homogenization of the etching of the etching body (15), with the tunnel being connected at both ends to an etching body holder (11), and concentrically surrounding the etching body (15).

17. Electrochemical etching cell according to at least one of the preceding claims, **characterized in that** the chambers (17, 18, 19, 19') can be filled and emptied separately.

18. Use of the etching cell according to at least one of the preceding claims for etching of silicon wafers in a CMOS-compatible production line.

## Revendications

1. Cellule de gravure électrochimique pour graver une pièce à graver (15) dont au moins la surface est en silicium, comprenant au moins une chambre remplie au moins partiellement d'un électrolyte et munie d'une première électrode (13) dont au moins la surface présente un premier matériau pour électrode, et d'une deuxième électrode (13') dont au moins la surface présente un deuxième matériau pour électrode, l'une des électrodes (13, 13') étant une cathode et l'une des électrodes (13, 13') étant une anode, et la pièce à graver (15) étant au moins partiellement en contact avec l'électrolyte,
**caractérisée en ce que**
le premier matériau pour électrode et le deuxième matériau pour électrode sont des matériaux choisis dans le groupe des composés au moins faiblement conducteurs des éléments silicium, carbone, azote, oxygène, titane, aluminium, bore, antimoine, tungstène, cobalt, tellure, germanium, molybdène, gallium, arsenic et sélénium, en particulier SiC, SiN, TiN, TiC, MoSi2 ou GaAs, ou des éléments silicium, titane, tungstène ou molybdène.

2. Cellule de gravure électrochimique selon la revendication 1,
**caractérisée en ce que**
la pièce à graver (15) est une plaquette de silicium.

3. Cellule de gravure électrochimique selon la revendication 1 ou 2,
**caractérisée en ce que**
la première électrode (13) et/ou la deuxième électrode (13') et/ou la pièce à graver (15) se présentent sous une forme plane.

4. Cellule de gravure électrochimique selon la revendication 1 ou 3,
**caractérisée en ce que**
la première électrode (13) et/ou la deuxième électrode (13') ne sont en contact au moins partiellement avec l'électrolyte en contact avec la pièce à graver respectivement que par leur surface tournée vers la pièce à graver (15).

5. Cellule de gravure électrochimique selon au moins l'une quelconque des revendications précédentes,
**caractérisée en ce qu'**
une première chambre (19) et une deuxième chambre (19') sont chacune remplies au moins partiellement d'un électrolyte et séparées dans l'espace l'une de l'autre par un premier dispositif de séparation (31), la première chambre (19 étant en communication électriquement conductrice avec la deuxième électrode (13') et la deuxième chambre (19') avec la première électrode (13), et la pièce à graver (15) formant au moins partiellement le premier dispositif de séparation (31).

6. Cellule de gravure électrochimique selon la revendication 5,
**caractérisée en ce qu'**
une troisième chambre (17) est au moins partiellement remplie d'un électrolyte et séparée dans l'espace de la première chambre (19) par un deuxième dispositif de séparation (32), la troisième chambre (17) étant en communication électriquement conductrice avec la deuxième électrode (13') et la deuxième électrode (13') formant au moins partiellement le deuxième dispositif de séparation (32).

7. Cellule de gravure électrochimique selon la revendication 5 ou 6,
**caractérisée en ce qu'**
une quatrième chambre (18) est au moins partiellement remplie d'un électrolyte et séparée dans l'espace de la deuxième chambre (19') par un troisième dispositif de séparation (33), la quatrième chambre (18) étant en communication électriquement conductrice avec la première électrode (13) et la première électrode (13) formant au moins partiellement le troisième dispositif de séparation (33).

8. Cellule de gravure électrochimique selon la revendication 5,
**caractérisée en ce que**
la première chambre (19) et la deuxième chambre (19') ne sont reliées l'une à l'autre de façon électriquement conductrice que par la pièce à graver (15).

9. Cellule de gravure électrochimique selon la revendication 6 ou 7,
**caractérisée en ce que**
la première chambre (19) et la troisième chambre (17) ne sont reliées l'une à l'autre de façon électriquement conductrice que par la deuxième électrode (13'), et/ou la deuxième chambre (19') et la quatrième chambre (18) ne sont reliées l'une à l'autre de façon électriquement conductrice que par la première électrode (13).

10. Cellule de gravure électrochimique selon la revendication 5,
**caractérisée en ce que**
la première électrode (13) est plane et n'est en communication électriquement conductrice avec l'électrolyte de la deuxième chambre (19') que par une face, et/ou la deuxième électrode (13') est plane et n'est en communication électriquement conductrice avec l'électrolyte de la première chambre (19) que par une face.

11. Cellule de gravure électrochimique selon la revendication 5,
**caractérisée en ce que**
la première électrode (13) est plane et en communication électriquement conductrice par une face avec l'électrolyte de la deuxième chambre (19') ainsi que par l'autre face avec l'électrolyte de la quatrième chambre (18), et/ou la deuxième électrode (13') est plane et en communication électriquement conductrice par une face avec l'électrolyte de la première chambre (19) ainsi que par l'autre face avec l'électrolyte de la troisième chambre (17).

12. Cellule de gravure électrochimique selon la revendication 10,
**caractérisée en ce que**
la face de la première électrode (13) et/ou de la deuxième électrode (13') opposée à l'électrolyte de la première ou de la deuxième chambre (19, 19') est au moins partiellement munie à sa surface d'une métallisation (20) ou d'un dopage élevé ou est en métal.

13. Cellule de gravure électrochimique selon au moins l'une quelconque des revendications précédentes,
**caractérisée en ce que**
la première électrode (13) est reliée par l'électrolyte dans la troisième chambre (17) à une électrode immergée (34), en particulier une électrode en platine, et/ou la deuxième électrode (13') est reliée par l'électrolyte dans la quatrième chambre (18) à une électrode immergée (34'), en particulier une électrode en platine.

14. Cellule de gravure électrochimique selon au moins l'une quelconque des revendications précédentes,
**caractérisée en ce que**
les électrodes (13, 13') sont considérablement plus épaisses que le corps à graver (15).

15. Cellule de gravure électrochimique selon au moins l'une quelconque des revendications précédentes,
**caractérisée en ce que**
les chambres (17, 18, 19, 19') sont remplies d'électrolytes différents, la première et la deuxième chambres (19, 19') étant en particulier remplies d'acide fluorhydrique ou d'un mélange d'acide fluorhydrique et d'éthanol, et la troisième et la quatrième chambres (17, 18) étant en particulier remplies d'acide sulfurique dilué.

16. Cellule de gravure électrochimique selon au moins l'une quelconque des revendications précédentes,
**caractérisée en ce que**
pour homogénéiser la gravure de la pièce à graver (15), un tunnel (30) en matériau non conducteur, en particulier en polypropylène, est relié des deux côtés à un support de corps à graver (11) et entoure la pièce à graver (15) de façon concentrique.

17. Cellule de gravure électrochimique selon au moins l'une quelconque des revendications précédentes,
**caractérisée en ce que**
les chambres (17, 18, 19, 19') peuvent être remplies et vidées séparément.

18. Utilisation de la cellule de gravure selon au moins l'une quelconque des revendications précédentes, pour la gravure de plaquettes de silicium sur une chaîne de production compatible CMOS.
